# EUROPÄISCHE PATENTSCHRIFT

(11) **EP 0 821 110 B1**
(45) Veröffentlichungstag und Bekanntmachung des Hinweises auf die Patenterteilung: **13.11.2002**
(21) Anmeldenummer: 97111736.1
(22) Anmeldetag: 10.07.1997
(51) Int. Cl.: E03C 1/18

(54) **Küchenspüle**
Kitchen sink
Evier de cuisine

(30) Priorität: 24.07.1996 DE 19629840
(43) Veröffentlichungstag der Anmeldung: 28.01.1998
(73) Patentinhaber: NIRO-PLAN AG, CH-6300 Zug (CH)
(72) Erfinder:
(74) Vertreter: Brommer, Hans Joachim, Dr.-Ing.

(56) Entgegenhaltungen:
- AT-A- 320 538
- FR-A- 1 360 364
- FR-A- 2 283 265
- US-A- 3 126 552

## Beschreibung

Die Erfindung geht aus von einer metallischen Küchenspüle gemäß dem Oberbegriff von Patentanspruch 1.

Derartige Küchenspülen werden vorwiegend als Einbauspülen hergestellt, so daß sie in eine entsprechende Öffnung einer Arbeitsplatte eingebaut werden können. Ebenso können diese Küchenspülen aber auch in Form einer kompletten Abdeckung, die die Arbeitsplatte ersetzt, hergestellt werden. Neben dem Becken können weitere, gegebenenfalls unterschiedlich große Becken angeordnet sein; üblicherweise ist auch zumindest ein Tropfteil in die Spüle integriert.

Bei der eingangs beschriebenen Bauform, wo der Rahmen und das Becken separat hergestellt werden, ist es üblich, das Becken in den Rahmen einzuschweißen, woraus sehr aufwendige Nacharbeiten resultieren. Vor allem müssen die Schweißstellen über den gesamten Umfang der eingeschweißten Becken geschliffen und poliert, insbesondere gebürstet werden. Häufig wird auch die gesamte Spüle gebürstet. Diese Arbeiten sind mit einem hohen Kosten- und Zeitaufwand verbunden und wegen der beim Schleifen und Polieren anfallenden Schadstoffe auch von der Umweltbelastung her problematisch.

Durch die AT-B-3 20 538 ist es bekannt, anstelle einer Schweißverbindung zwischen Rahmen und Becken die Verbindung durch Aneinanderlegen beider Teile und anschließende Verklammerung durch eine Einfassung mit U-förmigem Profil herbeizuführen. Oder gemäß der FR-A- 1360364 werden Rahmen und Becken über elastische profilierte Ringe miteinander verhakt.

Außerdem ist es durch die US-A 3 126 552 bekannt, die komplette Spüle an ihrem äußeren Umfang mit einem Rahmen zu versehen, der in passenden Vorsprüngen im Tischplatten-Ausschnitt verrastbar ist, so dass die Spüle von oben eingebaut und arretiert werden kann.

Daneben ist es auch bekannt, die Spüle aus einer einzigen Platine im Tiefziehverfahren herzustellen, so daß das Einschweißen der verschiedenen Becken entfällt. Das Tiefziehverfahren hat jedoch folgende Nachteile: zum einen ist die gestalterische Freiheit stark eingeschränkt, insbesondere die Beckentiefe und die Beckenform limitiert, weil die Ziehbarkeit des Stahlbleches begrenzt ist. Zum anderen muß aus ziehtechnischen Gründen ein relativ großer Radius im Übergang vom Becken zum Rahmen und eine bestimmte Stegbreite zwischen benachbarten Becken eingehalten werden.

Hiervon ausgehend liegt der vorliegenden Erfindung die Aufgabe zugrunde, eine Spüle, insbesondere aus Edelstahl, zu entwickeln, die einerseits die Gestaltungsfreiheit mehrteiliger Spülen aufweist, andererseits aber das aufwendige Verschweißen und anschließende Schleifen und Bürsten vermeidet.

Diese Aufgabe wird erfindungsgemäß durch die Merkmale des Patentanspruches 1 gelöst.

Der beschriebene Einpreßvorgang gewährleistet eine dichte und stabile Verbindung zwischen Becken und Rahmen, ohne auf das aufwendige Einschweißen mit anschließendem Schleifen und Bürsten angewiesen zu sein. Dabei kann die Preßpassung entweder durch ein Untermaß an den Verbindungsflächen des Rahmens gegenüber den korrespondierenden innenliegenden Verbindungsflächen des Beckens oder umgekehrt durch ein Übermaß an den Verbindungsflächen des Beckens gegenüber den außenliegenden Verbindungsflächen des Rahmens gebildet sein. Die für die Preßpassung verantwortlichen Verbindungsflächen verlaufen etwa vertikal, weil in dieser Richtung auch das Becken in den Rahmen eingesetzt wird.

Um einen korrekten Übergang zwischen Beckenrand und Rahmen sicherzustellen, empfiehlt es sich, daß die miteinander verpreßten Verbindungsflächen durchgehend über den ganzen Umfang des Beckens verlaufen.

Die Stabilität der erfindungsgemäßen Preßverbindung kann noch dadurch erhöht werden, daß mehrere voneinander distanzierte oder unterschiedlich gerichtete Verbindungsflächen mit Preßpassung zwischen Rahmen und Becken vorgesehen werden. Ebenso dadurch, daß zumindest eine Preßpassung durch hinterschnittene Zonen im Verbindungsbereich des Rahmens oder des Beckens ergänzt wird.

Hinsichtlich der konstruktiven Ausgestaltung empfiehlt es sich, daß die Verbindungsflächen durch einen oberen, etwa horizontal umlaufenden Beckenrand einerseits und eine den Beckenrand seitlich und darunter umfassende Stützfläche des Rahmens andererseits gebildet sind, wobei zumindest der Beckenrand mit seiner Außenkante in einer Preßpassung mit dem Rahmen verspannt ist.

Desweiteren empfiehlt es sich, daß die genannte Stützfläche des Rahmens in einen nach unten ragenden Zentrierflansch ausläuft, der mit der Beckenwand verspannt wird. Dadurch wird das Einsetzen und das Fixieren des Beckens im Rahmen begünstigt.

Besonders stabil wird die gewünschte Verbindung, wenn der Beckenrand von oben einrastbar in einer umlaufenden hinterschnittenen Zone des Rahmens verspannt ist. Diese hinterschnittene Zone ist in einem vertikal abgebogenen Bereich des Rahmens korrespondierend zum Beckenrand untergebracht und sichert zugleich einen sauberen Übergang zwischen Beckenrand und Rahmen. Außerdem kann der Rahmen in einer hinterschnittenen Zone des Beckens verspannt werden. Damit die Verbindung zwischen Becken und Rahmen absolut dicht ist, wird in dem Überlappungsbereich eine Klebeund/oder Dichtmasse angeordnet, insbesondere mit eingepreßt.

Weitere Vorteile und Einzelheiten der Erfindung ergeben sich aus der nachfolgenden Beschreibung eines Ausführungsbeispieles anhand der Zeichnung; dabei zeigt
- Figur 1: einen schematischen Längsschnitt durch eine Einbauspüle und
- Figur 2: den in Figur 1 mit "X" bezeichneten Ausschnitt in größerem Maßstab.

Die als ganzes mit 1 bezeichnete Einbauspüle macht zunächst den Eindruck einer herkömmlichen Bauart: Sie besitzt einen umlaufenden erhöhten Randbereich 2, einen vom Rand aus tiefer gesetzten ebenfalls umlaufenden Spiegelbereich 8, ein Tropfteil 3, ein großes Spülbekken 4 und ein kleineres Restebecken 5.

Der umlaufende Randbereich 2, der Spiegelbereich 8 und das Tropfteil 3 werden insgesamt als Spülenrahmen 9 bezeichnet. In diesen Spülenrahmen werden bei den herkömmlichen Spülenbauformen die beiden Becken 4 und 5 eingeschweißt, woraus die eingangs näher beschriebenen Nachteile resultieren.

Die erfindungsgemäße Verbindung zwischen dem Rahmen 9 und den Becken 4 und 5 ist in Figur 2 gezeigt. Man erkennt, daß in einen vertikalen Bereich 9a des Rahmens 9 ein Hinterschnitt 12 als Becken-Rückhalteprägung eingepreßt ist. Der Hinterschnitt 12 läuft jeweils entlang der Außenkontur des horizontal abgewinkelten Becken-Außenrandes 4a bzw. 5a und ist ihm gegenüber so positioniert, daß dieser Außenrand 4b, 5b in den Hinterschnitt 12 einschnappt, wenn die Becken von oben in den Rahmen 9 eingepreßt werden.

Unmittelbar von dem Hinterschnitt 12 ausgehend läuft der Rahmen 9 horizontal nach innen in Richtung zur Bekkenwand, so daß er eine Stützfläche 10 für den darüber befindlichen Rand 4a bzw. 5a des Beckens 4 bzw. 5 bildet. Daran schließt sich ein etwa vertikal nach unten laufender Zentrierflansch 11 an, der an der gegenüberliegenden Beckenwand 4c, 5c anliegt. Die miteinander in Anlage kommenden Berührflächen von Rahmen und Becken sind so dimensioniert, daß das Becken nach dem Einpressen in den Hinterschnitt 12 sowohl horizontal als auch vertikal geführt ist.

Die erfindungsgemäße Verpressung längs sich überlap-Die erfindungsgemäße Verpressung längs sich überlappender Verbindungsflächen erfolgt im Ausführungsbeispiel in zwei Bereichen. Zum einen im Bereich des Hinterschnittes 12, wo die Außenkante 4b und 5b des Beckens 4 bzw. 5 Übermaß aufweist gegenüber dem damit korrespondierenden vertikalen Wandbereich 9a des Rahmens 9. Zum anderen zwischen dem Zentrierflansch 11 und dem gegenüberliegenden Wandabschnitt 4c oder 5c des Beckens 4 bzw. 5, indem der Zentrierflansch 11 ein nach unten hin zunehmendes Untermaß gegenüber der Außenkontur der Beckenwandung in diesem Bereich aufweist.

Um eine absolut dichte Verbindung zu gewährleisten, wird zwischen dem Beckenrand 4a bzw. 5a einerseits und dem Stützrand 10 andererseits eine Klebe- und Dichtmasse angeordnet, die beim Fügeprozeß zwischen diesen beiden Teilen verpreßt wird.

Der vom Beckenrand aus vertikal nach oben laufende Bereich des Rahmens 9 dient zweckmäßig noch als Zentrierfläche für Zubehör, etwa für ein Rüstbrett, einen Geschirrkorb etc.

Das Herstellungsverfahren der erfindungsgemäßen Spüle ist durch folgende Schritte gekennzeichnet: Zunächst wird in den herkömmlich vorgeformten Rahmen die Becken-Rückhalteprägung in Form einer umlaufenden hinterschnittenen Zone für jedes Becken eingepreßt. Diese hinterschnittene Zone liegt vorzugsweise in einem vertikalen Wandbereich des Rahmens, weil das Aussehen dadurch gefälliger wird. Danach wird für jedes Becken eine Öffnung in den Rahmen gestanzt, wobei die Öffnung jedoch einen kleineren lichten Querschnitt hat, als es dem Beckenquerschnitt entspricht. Anschließend wird die Stützfläche 10 mit dem Zentrierflansch 11 eingepreßt. Nunmehr können die beiden Becken 4 und 5, die zweckmäßig am Beckenrand genau auf die gewünschte Kontur geschnitten worden sind, zusammen mit der Klebe- und Dichtmasse 13 in den Rahmen eingepreßt werden, worauf die Spüle fertiggestellt ist.

Zusammenfassend bietet die vorliegende Erfindung den Vorteil, daß keine Nachbehandlung im Verbindungsbereich notwendig ist, daß die Logistik und Lagerhaltung vereinfacht wird, da unterschiedliche Becken in den gleichen Rahmen eingepreßt werden können, und daß die im Rahmen entstehende Absetzung zur Zentrierung von Zubehör verwendet werden kann.

## Patentansprüche

1. Metallische Küchenspüle mit einem erhöhten, umlaufenden Randbereich (2) der als Rahmen (9) fungiert, und mit zumindest einem Becken (4, 5), wobei der Rahmen (9) und das Becken (4, 5) als separate Teile vorgefertigt und entlang umlaufender, sich überlappender Verbindungsflächen (9a, 4b, 5b; 11, 4c, 5c) dicht miteinander verbunden sind,
**dadurch gekennzeichnet,**
**daß** zumindest eine Preßpassung zwischen den Verbindungsflächen (9a, 4b, 5b; 11, 4c, 5c) durch ein Untermaß an den Verbindungsflächen (9a, 11) des Rahmens (9) gegenüber den korrespondierenden Verbindungsflächen (4b, 5b; 4c, 5c) des Beckens (4, 5) oder durch ein Übermaß an den Verbindungsflächen (4b, 5b, 4c, 5c) des Beckens (4, 5) gegenüber den korrespondierenden Verbindungsflächen (9a, 11) des Rahmens (9) gebildet ist und dass die miteinander verpreßten Verbindungsflächen (9a, 11, 4b, 5b, 4c, 5c) in Gebrauchsstellung etwa vertikal verlaufen.

2. Küchenspüle nach Anspruch 1,
**dadurch gekennzeichnet,**
**daß** mehrere voneinander distanzierte oder unterschiedlich gerichtete Verbindungsflächen (9a, 11; 4b, 5b, 4c, 5c) mit Preßpassung zwischen Rahmen (9) und Becken (4, 5) vorgesehen sind.

3. Küchenspüle nach Anspruch 1,
**dadurch gekennzeichnet,**
**daß** zumindest eine Preßpassung mit hinterschnittenen Zonen (12) im Verbindungsbereich des Rahmens (9) oder des Beckens (4, 5) kombiniert ist.

4. Küchenspüle nach Anspruch 1,
**dadurch gekennzeichnet,**
**daß** die Verbindungsflächen durch einen in Gebrauchsstellung oberen, etwa horizontal umlaufenden Beckenrand (4a, 5a) einerseits und eine den Beckenrand seitlich und darunter umfaßende Stützfläche (9a, 10) des Rahmens (9) andererseits gebildet ist.

5. Küchenspüle nach Anspruch 4,
**dadurch gekennzeichnet,**
**daß** zumindest der Beckenrand (4a, 5a) mit seiner Außenkante (4b, 5b) in einer Preßpassung mit dem Rahmen (9) verspannt ist.

6. Küchenspüle nach Anspruch 4,
**dadurch gekennzeichnet,**
**daß** die Stützfläche (10) des Rahmens (9) in einen in Gebrauchsstellung nach unten ragenden Zentrierflansch (11) ausläuft, der mit der Seitenwand (4c, 5c) des Beckens (4, 5) verspannt ist.

7. Küchenspüle nach Anspruch 1,
**dadurch gekennzeichnet,**
**daß** das Becken oder der Beckenrand (4a, 4b; 5a, 5b) von oben einrastbar in zumindest einer hinterschnittenen Zone (12) des Rahmens (9) verspannt ist.

8. Küchenspüle nach Anspruch 1,
daß der Rahmen (9) in zumindest einer hinterschnittenen Zone des Beckens (4, 5) verspannt ist.

9. Küchenspüle nach Anspruch 1,
**dadurch gekennzeichnet,**
**daß** im Überlappungsbereich von Rahmen (9) und Becken (4, 5) eine Dichtungsund/oder Klebmasse (13) angeordnet, insbesondere eingepreßt ist.

10. Küchenspüle nach Anspruch 9,
**dadurch gekennzeichnet,**
**daß** die Dichtungs- und/oder Klebmasse zwischen Beckenrand (4a, 5a) und einer Stützfläche (10) angeordnet ist.

## Claims

1. Metal kitchen sink with a raised peripheral edge region (2) which functions as a frame (9), and with at least one bowl (4, 5), wherein the frame (9) and the bowl (4, 5) are prefabricated as separate parts and are connected tightly to one another along peripheral overlapping connecting surfaces (9a, 4b, 5b; 11, 4c, 5c), **characterised in that** at least a press fit is formed between the connecting surfaces (9a, 4b, 5b; 11, 4c, 5c) by an undersize on the connecting surfaces (9a, 11) of the frame (9) relative to the corresponding connecting surfaces (4b, 5b; 4c, 5c) of the bowl (4, 5) or by an oversize on the connecting surfaces (4b, 5b; 4c, 5c) of the bowl (4, 5) relative to the corresponding connecting surfaces (9a, 11) of the frame (9), and that the connecting surfaces (9a, 11, 4b, 5b, 4c, 5c) which are pressed against one another extend approximately vertically in the position of use.

2. Kitchen sink as claimed in Claim 1, **characterised in that** a plurality of connecting surfaces (9a, 11; 4b, 5b, 4c, 5c) which are distanced from one another or are oriented in different directions are provided with a press fit between the frame (9) and bowl (4, 5).

3. Kitchen sink as claimed in Claim 1, **characterised in that** at least a press fit is combined with undercut zones (12) in the connecting region of the frame (9) or of the bowl (4, 5).

4. Kitchen sink as claimed in Claim I, **characterised in that** the connecting surfaces are formed, on the one hand, by a bowl rim (4a, 5a) which is at the top in the position of use and extends approximately horizontally and, on the other hand, by a support surface (9a, 10) which surrounds the bowl rim laterally and below it.

5. Kitchen sink as claimed in Claim 4, **characterised in that** at least the bowl rim (4a, 5a) is gripped with its outside edge (4b, 5b) in a press fit with the frame (9).

6. Kitchen sink as claimed in Claim 4, **characterised in that** the support surface (10) of the frame (9) terminates in a centring flange (11)which projects downwards in the position of use and which is gripped with the side wall (4c, 5c) of the bowl (4, 5).

7. Kitchen sink as claimed in Claim 1, **characterised in that** the bowl or the bowl rim (4a, 4b; 5a, 5b) is gripped so that it is engageable from above in at least one undercut zone (12) of the frame (9).

8. Kitchen sink as claimed in Claim 1, **characterised in that** the frame (9) is gripped in at least one undercut zone of the bowl (4, 5).

9. Kitchen sink as claimed in Claim 1, **characterised in that** a sealing and/or adhesive compound (13) is disposed, particularly pressed in, in the overlap region of the frame (9) and the bowl (4, 5).

10. Kitchen sink as claimed in Claim 9, **characterised in that** the sealing and/or adhesive compound is disposed between the bowl rim (4a, 5a) and a support surface (10).

## Revendications

1. Evier de cuisine métallique avec une région de bord entourante rehaussée (2) qui joue le rôle de cadre (9), et avec au moins un bac (4, 5), le cadre (9) et le bac (4, 5) étant préfabriqués sous forme de pièces séparées et étant mutuellement assemblés de façon jointive le long de faces d'assemblage entourantes (9a, 4b, 5b ; 11, 4c, 5c) qui se chevauchent,
**caractérisé en ce qu'**au moins un ajustement serré est formé entre les faces d'assemblage (9a, 4b, 5b ; 11, 4c, 5c) par une sous-cote sur les faces d'assemblage (9a, 11) du cadre (9) par rapport aux faces d'assemblage correspondantes (4b, 5b ; 4c, 5c) du bac (4, 5) ou par une surcote des faces d'assemblage (4b, 5b ; 4c, 5c) du bac (4, 5) par rapport aux faces d'assemblage correspondantes (9a, 11) du cadre (9), et **en ce que** les plusieurs faces d'assemblage (9a, 11 ; 4b, 5b, 4c, 5c) mutuellement assemblées par pressage s'étendent environ verticalement en position d'utilisation.

2. Evier de cuisine selon la revendication 1, **caractérisé en ce qu'**il est prévu plusieurs faces d'assemblage (9a, 11 ; 4b, 5b, 4c, 5c) mutuellement distantes ou d'orientations différentes, avec ajustement serré entre le cadre (9) et le bac (4, 5).

3. Evier de cuisine selon la revendication 1, **caractérisé en ce qu'**au moins un ajustement serré est combiné avec des zones contre-dépouillées (12) dans la région d'assemblage du cadre (9) ou du bac (4,5).

4. Evier de cuisine selon la revendication 1, **caractérisé en ce que** les faces d'assemblage sont formées par, d'une part, un bord de bac (4a, 5a) entourant approximativement à l'horizontale, supérieur en position d'utilisation, et, d'autre part, par une face de soutien (9a, 10) du cadre (9) qui embrasse le bord du bac latéralement et sur le dessous.

5. Evier de cuisine selon la revendication 4, **caractérisé en ce qu'**au moins le bord de bac (4a, 5a) est assemblé avec serrage, par son arête extérieure (4b, 5b) avec le cadre (9) en un ajustement serré.

6. Evier de cuisine selon la revendication 4, **caractérisé en ce que** la face de soutien (10) du cadre (9) se termine par une bride de centrage (11) faisant saillie vers le bas en position d'utilisation, qui est assemblée avec serrage à la paroi latérale (4c, 5c) du bac (4, 5).

7. Evier de cuisine selon la revendication 1, **caractérisé en ce que** le bac ou le bord de bac (4a, 5a ; 5a, 5b) est assemblé avec serrage en pouvant être enclenché par le haut dans au moins une zone contre-dépouillée (12) du cadre (9).

8. Evier de cuisine selon la revendication 1, **caractérisé en ce que** le cadre (9) est assemblé avec serrage dans au moins une zone contre-dépouillée du bac (4, 5).

9. Evier de cuisine selon la revendication 1, **caractérisé en ce qu'**un produit d'étanchéité et/ou de collage (13) est disposé, notamment est pressé, dans la région de chevauchement du cadre (9) et du bac (4,5).

10. Evier de cuisine selon la revendication 9, **caractérisé en ce que** le produit d'étanchéité et/ou de collage est disposé entre le bord de bac (4a, 5a) et une face de soutien (10).
